# FASCICULE DE BREVET EUROPEEN

(11) **EP 2 304 385 B1**
(45) Date de publication et mention de la délivrance du brevet: **07.03.2012**
(21) Numéro de dépôt: 09772655.8
(22) Date de dépôt: 10.06.2009
(51) Int. Cl.: F42C 15/34, F42C 15/184

(54) **MICRO-INITIATEUR SECURISE**
SICHERER MIKROINITIATOR
SAFE MICRO-INITIATOR

(30) Priorité: 11.06.2008 FR 0803235
(43) Date de publication de la demande: 06.04.2011
(73) Titulaire: Nexter Munitions, 78000 Versailles (FR); Centre National de la Recherche Scientifique, 75494 Paris Cedex 16 (FR)
(72) Inventeur: ROSSI, Carole, F-31120 Goyrans (FR); PEZOUS, Hélène, 18023 Bourges cedex (FR); ESTEVE, Daniel, F-31520 Ramonville Saint Ange (FR); LAFONT, Renaud, F-18000 Bourges (FR); MAGNAN, Pierre, F-18110 Saint Palais (FR)
(74) Mandataire: Célanie, Christian
(86) Numéro de dépôt international: PCT/FR2009/000689
(87) Numéro de publication internationale: WO 2010/000972

(56) Documents cités:
- EP-A- 1 559 987
- EP-A- 1 780 495
- FR-A- 2 884 602
- FR-A- 2 892 810
- US-A- 3 313 236
- US-B1- 6 167 809
- US-B1- 6 964 231

## Description

Le domaine technique de l'invention est celui des amorces ou initiateurs pyrotechniques, tels que les inflammateurs ou les détonateurs.

Ces composants comprennent généralement un moyen pyrotechnique d'initiation, par exemple une composition explosive primaire (pour un détonateur) ou une composition inflammatrice (pour un inflammateur). Ce moyen pyrotechnique est lui-même susceptible d'être initié par un moyen d'allumage, par exemple une résistance chauffante reliée à un générateur électrique.

Les composants pyrotechniques sont le premier étage d'une chaîne d'initiation. Lorsque le composant est un détonateur, il assure la mise en détonation d'un chargement explosif, par exemple d'une munition.

Lorsque le composant est un inflammateur, il assure l'allumage d'une autre composition, par exemple un chargement propulsif ou un artifice.

Ces composants pyrotechniques sont extrêmement sensibles, notamment aux chocs, à une élévation de température ou à l'électricité statique. Il se pose ainsi depuis toujours le problème de la sécurité de leur mise en oeuvre.

Généralement, on propose d'utiliser un dispositif de sécurité et d'armement qui comporte des moyens mécaniques assurant l'interruption du trajet pyrotechnique entre le composant d'initiation et la charge qu'il doit initier.

Ces dispositifs sont cependant complexes et encombrants. Leur volume global est de l'ordre de la dizaine de centimètre cubes. Le plus souvent le composant est porté par un volet mobile qui le positionne en regard de la charge à initier ou bien on prévoit un volet d'interruption de chaîne qui est entraîné par des moyens moteurs et vient s'interposer entre le composant et la charge.

Une source d'énergie non négligeable est nécessaire pour déplacer un tel volet, qu'il porte ou non le composant.

Cette source d'énergie doit par ailleurs avoir un fonctionnement sécurisé afin d'éviter un armement intempestif du volet qui serait préjudiciable à la sécurité.

On cherche depuis quelques temps à miniaturiser les dispositifs de sécurité et d'armement en les réalisant en tout ou partie sous la forme de puces incorporant des éléments électro mécaniques micro-usinés ou micro-gravés, soit dans un élément déposé sur un substrat, soit directement sur le substrat lui-même. Cette technologie connue sous le nom de MEMS (Micro Electro Mechanical System) permet en effet aujourd'hui de réaliser des micro-mécanismes en mettant en oeuvre une technique proche de celle permettant de réaliser les circuits intégrés électroniques.

Le brevet US-6964231 décrit un tel dispositif de sécurité micro-usiné comportant un volet portant une charge pyrotechnique et coulissant par l'action de la force centrifuge. Ce volet est lui-même immobilisé par un verrou qui est effacé par l'accélération de tir du projectile.

Le brevet FR-2892810 décrit un autre dispositif de sécurité mettant en oeuvre un écran micro-usiné qui s'interpose entre un composant pyrotechnique classique et la charge explosive qu'il doit initier.

Des actionneurs électromécaniques équipent les dispositifs de sécurité et d'armement lorsqu'ils sont utilisés dans des applications qui ne mettent pas en oeuvre des forces environnementales suffisantes pour déplacer les éléments mobiles et armer le dispositif.

Même si les dimensions de ces nouveaux dispositifs ont pu être réduites (volume de l'ordre de 2 à 5 cm)³, les moyens de commande qu'ils mettent en oeuvre sont des moyens électromécaniques pour lesquels il est nécessaire de prévoir des sources d'énergie non négligeables, ce qui limite les possibilités de réduction de leur taille.

Par ailleurs, ces moyens utilisent des composants pyrotechniques classiques dont la taille n'est pas réduite et qu'il faut intégrer au dispositif de sécurité au moyen d'interfaces spécifiques.

Le brevet EP-A-1780495 décrit un micro initiatieur qui forme la base du préambule de la revendication 1.

On notera enfin que les solutions dans lesquelles on cherche à incorporer un composant pyrotechnique à un volet mobile (brevet US-6964231) sont de mise en oeuvre délicate. La masse pyrotechnique est en effet extrêmement réduite et la mobilité du volet ne doit cependant pas être perturbée par l'adjonction de cette composition.

C'est le but de l'invention que de proposer un composant pyrotechnique de dimensions réduites mais assurant néanmoins une sécurité de mise en oeuvre élevée.

L'invention propose ainsi de réaliser un micro-initiateur qui incorpore tous les moyens permettant d'assurer la sécurité souhaitée. Il est alors inutile d'ajouter un dispositif de sécurité et d'armement complémentaire.

Enfin, le micro-initiateur selon l'invention ne nécessite que peu d'énergie électrique pour assurer, tant les fonctions d'armement que celles d'initiation.

Ainsi l'invention a pour objet un micro-initiateur comprenant un moyen pyrotechnique d'initiation susceptible d'être initié par un premier moyen d'allumage et destiné lui-même à amorcer une charge, micro-initiateur caractérisé en ce que le moyen pyrotechnique est formé par une composition énergétique mise en place sur une première couche d'un substrat et pouvant être reliée à la charge par un canal d'amorçage qui est obturé par un écran mobile qui est disposé sur une deuxième couche de substrat incorporée à l'initiateur, l'écran pouvant être déplacé d'une position de sécurité à une position armée par l'action des gaz engendrés par un premier générateur pyrotechnique lui aussi incorporé à l'initiateur et initié par un second moyen d'allumage.

Le premier générateur de gaz pyrotechnique pourra être mis en place sur la première couche de substrat et il sera mis en communication avec une face de l'écran par l'intermédiaire d'une cheminée formant réservoir de gaz.

L'écran sera maintenu en position de sécurité par au moins un verrou.

L'écran pourra notamment comporter un trou transversal qui se positionnera en regard du canal d'amorçage lorsqu'il se trouvera en position armée.

Lorsque le micro-initiateur est destiné à équiper une munition tirée par une arme, il pourra comprendre un verrou effacé par inertie lors du tir de la munition.

Le verrou pourra se loger dans sa position de verrouillage dans le trou transversal de l'écran.

Selon un autre mode de réalisation, le micro-initiateur pourra comprendre au moins un verrou électromécanique.

Le verrou électromécanique pourra être supporté par deux poutres conductrices de dimensions différentes et pivotera par l'effet d'une dilatation thermique différentielle des deux poutres.

Le micro-initiateur pourra comporter un deuxième générateur de gaz pyrotechnique qui sera positionné de telle sorte que la pression des gaz engendrés poussera l'écran vers sa position de sécurité.

Le deuxième générateur, le volume réservé aux gaz qu'il engendre et les surfaces de l'écran soumises aux pressions seront avantageusement dimensionnés de telle sorte que l'effort résultant de l'action du deuxième générateur est supérieure à celui résultant de l'action du premier générateur.

Le deuxième générateur pourra être initié par une élévation de la température, sa température d'auto inflammation étant choisie inférieure à celle assurant auto inflammation du moyen pyrotechnique d'initiation.

Le deuxième générateur pourra être initié par un troisième moyen d'allumage.

Selon un mode de réalisation, les différents moyens d'allumage sont solidaires d'une troisième couche de substrat qui est appliquée sur la première couche portant le moyen pyrotechnique d'allumage et les compositions génératrices de gaz.

La troisième couche de substrat pourra comporter des moyens interrupteurs permettant la commande des moyens d'allumage.

La troisième couche pourra incorporer des moyens électroniques de pilotage des interrupteurs et/ou des moyens d'allumage.

La troisième couche sera avantageusement reliée à une quatrième couche qui incorporera des moyens électroniques de pilotage des interrupteurs et/ou des moyens d'allumage.

L'invention sera mieux comprise à la lecture de la description qui va suivre de modes particuliers de réalisation, description faite en référence aux dessins annexés et dans lesquels :
- la figure 1 est une vue schématique en coupe d'un micro-initiateur selon un premier exemple de réalisation de l'invention, le micro-initiateur étant en position de sécurité,
- la figure 2 montre ce même initiateur en position armée,
- la figure 3 montre l'initiateur en position stérilisée,
- la figure 4 est une vue schématique d'un deuxième exemple de réalisation du micro-initiateur selon l'invention,
- la figure 5 montre un schéma de réalisation de la troisième couche de substrat incorporant des moyens interrupteurs assurant la sécurisation des moyens d'allumage,
- la figure 6 montre un schéma d'un deuxième mode de réalisation de la troisième couche de substrat incorporant des moyens interrupteurs assurant la sécurisation des moyens d'allumage, ce schéma étant associé au mode de réalisation de la figure 4, et
- les figures 7a et 7b montrent un autre mode de réalisation d'un verrou assurant l'immobilisation de l'écran, la figure 7a montrant l'écran verrouillé et la figure 7b l'écran déverrouillé.

La figure 1 montre un premier exemple de réalisation d'un micro-initiateur 1 selon l'invention. Ce composant 1 est réalisé sous la forme d'un empilement de plusieurs couches de substrat.

Une première couche 2 de substrat est une couche de silicium qui reçoit un moyen pyrotechnique d'initiation 3, disposé dans une cavité 4.

Ce moyen pyrotechnique d'initiation est ici une composition pyrotechnique énergétique, par exemple une composition pouvant entrer en régime de détonation ou de combustion/déflagration selon le type de composant visé (détonateur ou inflammateur). On pourra par exemple mettre en oeuvre une composition à base d'azoture de plomb.

La composition 3 est destinée à amorcer une charge pyrotechnique 5 qui est par exemple un explosif relais disposé dans une enveloppe 5a représentée ici schématiquement. Le relais 5 sera par exemple associé à une munition.

La composition énergétique 3 est reliée à la charge 5 par un canal d'amorçage 6 qui traverse les différentes couches de substrat.

Le micro-initiateur 1 comprend une deuxième couche de substrat 7 qui est formée de trois parties : une partie inférieure 7a, une partie supérieure 7b et une partie médiane 7c.

Ces trois parties 7a,7b et 7c seront réalisées par exemple en silicium (ou encore en aluminium). Cette deuxième couche de substrat 7 renferme un écran mobile 8 qui sera réalisé soit en silicium soit en une céramique ayant un coefficient de dilatation analogue à celui du silicium afin d'éviter tout coincement. L'écran mobile 8 est susceptible de se déplacer dans un logement 27 qui est aménagé dans la partie médiane 7c de la deuxième couche 7.

On remarque sur la figure 1 que la première couche 2 de substrat porte aussi un premier générateur de gaz pyrotechnique 9 qui est disposé dans une cavité 10.

La cavité 10 du générateur 9 est reliée à une cheminée 11 aménagée dans la partie supérieure 7b de la deuxième couche de substrat 7. Le premier générateur pyrotechnique 9 est constitué par une composition pyrotechnique génératrice de gaz.

La cheminée 11 forme un réservoir pour les gaz engendrés par le générateur 9. La pression de ces gaz s'exercera sur une face arrière 8a de l'écran 8.

Une couche 12 d'une membrane diélectrique (par exemple en oxyde de silicium) est appliquée sur la face arrière de la première couche de substrat 2. Cette membrane permet d'isoler les compositions pyrotechniques 3 et 9 d'avec les circuits électriques de commande permettant d'assurer leur initiation.

Ces circuits électriques comprennent des moyens d'allumage 13 et 14 qui sont formés par des fils conducteurs destinés à être chauffés par effet Joule au moyen d'un générateur électrique (non représenté).

Les moyens d'allumage 13 et 14 sont solidaires d'une troisième couche 15 de substrat (réalisée par exemple en silicium) qui est appliquée sur la première couche 2.

Avantageusement on associera aux moyens d'allumage 13,14 des moyens interrupteurs permettant la commande de ces moyens d'allumage.

On a représenté sur la figure 5 un exemple d'un circuit de commande 16 qui comprend les moyens d'allumage 13 et 14 ainsi qu'un certain nombre d'interrupteurs.

Une première branche 13a, 14a de chaque moyen d'allumage 13 et 14 est reliée à un plot de contact 17 qui est raccordé par ailleurs à la masse électrique des différents circuits de commande.

Une deuxième branche 13b du premier moyen d'allumage 13 (qui assure l'initiation du moyen pyrotechnique 3), est reliée à un plot de commande 18 par l'intermédiaire d'un interrupteur normalement fermé 19. Un autre interrupteur normalement fermé 20 relie par ailleurs cette deuxième branche 13b au plot de masse 17.

Ainsi à l'état de sécurité électrique qui est représenté sur cette figure 5, le premier moyen d'allumage 13 se trouve court-circuité, ses deux branches 13a et 13b étant toutes deux reliées à la masse.

Un interrupteur 21 normalement ouvert permet lui aussi de relier la deuxième branche 13b au plot de masse 17.

Cette architecture d'interrupteurs constitue un moyen de sécurisation électrique du premier moyen d'allumage 13.

Une telle architecture est décrite par le brevet FR2884602. En court circuitant le moyen 13, l'interrupteur 20 assure une sécurité électrique. Le courant transmis par un moyen de commande (non représenté) au travers du plot 18 ne peut échauffer le premier moyen d'allumage 13. Pour lever cette sécurité électrique on commande l'ouverture de l'interrupteur 20. Il devient alors possible de commander l'initiation de la composition primaire 3 par le premier moyen d'allumage 13.

Si on souhaite stériliser le moyen d'allumage pour interdire tout fonctionnement ultérieur, il suffit d'une part d'ouvrir l'interrupteur 19 et d'autre part de fermer l'interrupteur 21 qui court circuite le moyen 13 et assure à nouveau la sécurité électrique.

Les interrupteurs ont été représentés d'une façon schématique sur la figure 5. Ils seront avantageusement réalisés sous la forme de micro-interrupteurs à commande électrothermique et sans pièces mobiles qui seront réalisés par micro-gravure suivant les techniques MEMS. De tels micro-interrupteurs normalement ouverts ou normalement fermés sont décrits par le brevet FR2884602 et il n'est donc pas nécessaire de les décrire ici plus en détails.

Il est possible également de réaliser le montage d'interrupteurs en utilisant des interrupteurs électroniques statiques. Ces composants seront, soit incorporés à la troisième couche 15, soit incorporés à un circuit hybride complémentaire 40 qui est fixé à la troisième couche et en contact électrique (liaisons 41 et 42) avec celle ci. La troisième couche 15 ne portera alors que les moyens d'allumage 13 et 14. Le circuit hybride 40 portera aussi le moyen électronique de commande (micro-contrôleur ou microprocesseur) ainsi que la source d'énergie (éléments non représentés).

On voit sur la figure 5 que le moyen d'allumage 14 du premier générateur pyrotechnique 9 est relié par sa deuxième branche 14b à un plot de commande 22 qui est tout comme le plot 18 raccordé à un moyen électronique de commande (non représenté).

On n'a pas représenté sur la figure 5 de moyen de sécurisation électrique par interrupteurs associé au moyen d'initiation 14. Il est bien entendu possible de prévoir un ensemble d'interrupteurs analogue à celui décrit précédemment pour sécuriser et stériliser le moyen d'initiation 14.

On voit sur la figure 1 que l'écran mobile 8 comporte un trou transversal 23 dans lequel se positionne un verrou 24.

Le verrou 24 est un verrou à inertie qui est maintenu dans sa position de verrouillage par un ressort de compression 25. Ce verrou coulisse dans un trou 35 aménagé dans la partie inférieure 7a se la deuxième couche 7. Il a un diamètre suffisant pour pouvoir assurer le maintien de l'écran 8 en position de sécurité en cas d'initiation accidentelle du générateur de gaz 9.

Le ressort de compression 25 est défini de façon à n'être déformé que lorsque le verrou 24 est soumis aux efforts d'inertie consécutifs au tir d'une munition emportant le micro-initiateur selon l'invention.

Bien entendu l'architecture de la munition sera telle que le micro-initiateur 1 soit correctement orienté pour que l'accélération de tir puisse effectivement effacer le verrou 24.

Le verrou 24 pourra être réalisé en silicium, en céramique ou bien en métal. Un moyen de blocage 26 est disposé au niveau du trou 27. Ce moyen a pour but d'assurer l'immobilisation du verrou 24 dans sa position effacée. Le moyen de blocage 26 est représenté ici schématiquement comme un doigt solidaire d'une lame flexible, doigt pouvant s'effacer radialement pour laisser passer le verrou puis se positionnant pour empêcher le retour du verrou. Il est bien entendu que ce moyen pourra avoir structurellement une forme différente pouvant être obtenue avec les techniques de micro-gravure des MEMS.

Comme cela est visible à la figure 1, le logement 27 renferme un deuxième générateur de gaz pyrotechnique 28 qui est disposé au niveau de son extrémité opposée à celle où débouche la cheminée 11.

La pression des gaz engendrés par ce deuxième générateur s'exercera sur la face 8b de l'écran et aura pour effet de pousser l'écran 8 vers sa position de sécurité.

On dimensionnera le micro-initiateur lui-même ainsi que le deuxième générateur de gaz 28 de telle sorte que l'effort résultant de l'action du deuxième générateur 28 soit supérieur à celui résultant de l'action du premier générateur 9. Pour dimensionner le micro-initiateur on pourra notamment jouer sur les volumes réservés aux gaz engendrés par le premier générateur 9 et par le deuxième générateur 28, ainsi que sur les valeurs des surfaces 8a et 8b de l'écran 8 qui sont soumises aux pressions.

Suivant le mode de réalisation représenté à la figure 1, le deuxième générateur 28 est initié par une élévation de la température ambiante. On choisira la composition génératrice de gaz de ce générateur 28 de telle sorte que sa température d'auto inflammation soit inférieure (de l'ordre de 100°C) à celle assurant l'auto inflammation du moyen pyrotechnique d'initiation 3.

La figure 2 montre le micro-initiateur 1 en position armée. L'accélération due au tir de la munition qui le renferme a provoqué l'effacement du verrou 24.

Parallèlement le moyen électronique de commande a commandé l'initiation du premier générateur de gaz 9. La pression des gaz engendrés à fait passer l'écran 8 à sa position armée.

On voit que dans cette position armée le trou 23 de l'écran 8 se positionne en regard du canal d'amorçage 6.

Avec une telle disposition, une course relativement réduite de l'écran 8 permet d'assurer le passage d'une position de sécurité à une position armée. Une telle disposition permet de réduire la taille du micro-initiateur et d'augmenter sa fiabilité. En effet une course réduite pour l'écran 8 permet de réduire les risques de coincement de ce dernier dans son logement 27.

On a représenté schématiquement sur la figure 2 un moyen 29 assurant le verrouillage de l'écran 8 dans sa position armée. Ce moyen est ici une languette flexible portant un doigt de verrouillage. Il pourra également être constitué par une goupille poussée par un ressort et qui coopérera avec un perçage de l'écran 8.

On a représenté à la figure 3 la position du micro-initiateur 1 lorsqu'une élévation de la température ambiante a provoqué l'initiation du premier 9 et du deuxième 28 générateurs de gaz.

Une telle situation est rencontrée par exemple en phases de stockage du micro-initiateur ou de la munition qui l'incorpore.

Une élévation de température (liée à un incendie) peut provoquer l'initiation du premier générateur de gaz 9 donc le passage du dispositif à sa position armée alors qu'aucun signal électrique commandant un tel armement n'a été donné.

Le risque est alors de voir le micro-initiateur se trouver en position armée alors que la chaleur provoquera par ailleurs l'initiation du moyen d'allumage 3, donc celle de la munition.

Selon un mode particulier de réalisation, l'invention propose donc d'incorporer le deuxième générateur de gaz 28 qui a une température d'auto inflammation inférieure à celle du moyen d'allumage 3. Les dimensionnements ont été choisis de telle sorte que la pression de gaz fournie par le deuxième générateur de gaz 28 engendre une force sur l'écran 8 qui est supérieure à celle engendrée par l'action du premier générateur de gaz 9. On dimensionnera bien sûr le dispositif pour que le moyen de verrouillage 29 soit également rompu.

Ainsi, même si la poursuite de l'échauffement du micro-initiateur 1 provoque l'initiation du moyen d'allumage 3, aucun effet critique n'est à craindre, l'écran 8 se trouvant en position de sécurité.

On remarque sur la figure 3 que la pression des gaz a poussé l'écran 8 légèrement au-delà de la position de sécurité initiale. L'écran 8 assure cependant dans cette position (dite de stérilisation) une interruption du canal d'amorçage 6.

On a représenté sur la figure 3 une butée 31 qui limite la course de l'écran 8 poussé par les gaz du deuxième générateur 28. Il est en effet essentiel que l'écran reste dans une position assurant l'interruption du canal d'amorçage 6. Cette butée sera réalisée par micro-usinage de la deuxième couche 7 du substrat.

On a aussi représenté sur la figure 3 un moyen 30 assurant le verrouillage de l'écran 8 dans sa position de stérilisation. Ce moyen pourra être structurellement analogue au moyen de verrouillage 29.

D'un point de vue fabrication les différentes couches 2, 7, 15 de substrat sont réalisées suivant la technique des circuits intégrés incorporant des MEMS.

On partira ainsi d'un premier substrat en silicium dans lequel on réalisera les trous 4 et 10 et on réalisera par oxydation de ce substrat la membrane diélectrique 12 (oxyde de silicium).

On aura par ailleurs réalisé suivant les technologies MEMS la troisième couche de substrat 15 qui porte les moyens d'allumage 13 et 14 ainsi que les moyens interrupteurs permettant la commande des moyens d'allumage et éventuellement les moyens électroniques de pilotage des interrupteurs et moyens d'allumage.

On fixera par collage le premier substrat 2 et le troisième substrat 15. Le premier substrat 2 pourra ensuite recevoir les matériaux pyrotechniques 3 et 9.

On réalisera par ailleurs, toujours suivant les technologies de micro-gravure MEMS, la deuxième couche de substrat 7. Pour des commodités d'usinage on réalisera d'une part la partie supérieure 7b de la deuxième couche 7 par micro-gravure de la cheminée 10 et du canal d'allumage 6. On réalisera lors de cet usinage les moyens butée 31 et les différents verrous 29 et 30.

On réalise d'autre part les parties inférieure et médiane 7a, 7b de la deuxième couche 7. On réalise pour cela la micro-gravure du trou 35, du canal d'allumage 6 ainsi que du logement 27 pour l'écran.

L'écran 8 en céramique est réalisé suivant une technologie différente.

On met en place le verrou inertiel 24 et son ressort 25 puis la composition génératrice de gaz 28 et l'écran 8 et on solidarise par collage la partie supérieure 7b et les parties inférieures et médianes 7a, 7c.

On solidarise enfin par collage le premier substrat 2 et le deuxième substrat 7 puis on colle à l'ensemble la quatrième couche 40 qui incorpore des moyens électroniques de pilotage des interrupteurs et moyens d'allumage.

D'un point de vue dimensionnel il est ainsi possible de réaliser un micro-initiateur dont le volume global est inférieur à 1 centimètre cube. L'épaisseur totale du micro-initiateur sera de l'ordre de 5mm et les autres dimensions (largeur et longueur) seront inférieures à 10mm.

Un tel micro-initiateur a des dimensions comparables à celle d'un composant pyrotechnique classique mais il incorpore toutes les sécurités électriques et mécaniques d'un dispositif complexe. Il n'est donc plus nécessaire de prévoir un dispositif de sécurité et d'armement complémentaire.

Il est bien entendu possible d'incorporer au micro-initiateur un deuxième verrou inertiel qui sera disposé de façon à s'effacer comme suite,à une mise en rotation de la munition emportant l'initiateur. On pourra prévoir ainsi une goupille engagée dans un trou de l'écran, l'axe de cette goupille étant orienté perpendiculairement à l'axe du verrou 24.

La figure 4 montre un autre mode de réalisation d'un micro-initiateur selon l'invention.

Ce mode diffère du précédent en ce que le deuxième générateur de gaz 28 est disposé dans une cavité 33 aménagée dans la première couche de substrat 2. La cavité communique avec le logement 27 de l'écran 8 par une cheminée 32 qui est usinée dans la partie supérieure 7b de la deuxième couche de substrat.

La fonction remplie par le deuxième générateur 28 est identique à celle décrite précédemment. Lorsqu'il est initié, la pression des gaz engendrés pousse l'écran 8 dans sa position de stérilisation qui assure la sécurité du dispositif. On choisira donc là encore pour le deuxième générateur de gaz 28 une composition pyrotechnique ayant une température d'auto inflammation inférieure à celle assurant l'auto inflammation du moyen pyrotechnique d'initiation 3.

Un premier avantage présenté par ce mode de réalisation est que la mise en place de toutes les compositions pyrotechniques 3, 9 et 28 se fait sur la même couche de substrat 2. On facilite ainsi le montage du micro-initiateur, toutes les étapes pyrotechniques du procédé étant réalisées sur une seule et même couche de substrat.

Un autre avantage de ce mode de réalisation est qu'il devient possible de prévoir au niveau de la troisième couche de substrat 15 un moyen d'initiation 34 spécifique à la deuxième composition génératrice de gaz 28 (troisième moyen d'allumage 34). Il suffit pour cela de donner à la cavité 33 une profondeur sensiblement égale à celle des autres cavités 4 et 12, c'est à dire telle que la composition 28 ne soit séparée du troisième moyen d'allumage 34 que par l'épaisseur de la membrane 12.

Il devient alors possible (en complément à l'auto initiation thermique de la composition 28) de prévoir une possibilité de commander la stérilisation du micro-initiateur. Une telle disposition est particulièrement utile lorsqu'il devient nécessaire pour des raisons de sécurité d'interdire le fonctionnement d'un micro-initiateur déjà armé, par exemple en réponse à une défaillance d'un moyen de guidage ou de détection de la munition incorporant le micro-initiateur.

A titre d'exemple, la figure 6 montre un exemple d'un circuit de commande d'un circuit de commande 16 qui comprend les moyens d'allumage 13, 14 et 34.

On a représenté par ailleurs sur cette figure les interrupteurs 19, 20, 21 sécurisant le premier moyen d'allumage 13 ainsi qu'un jeu d'interrupteurs 36, 37 et 38 sécurisant le deuxième moyen d'allumage 14 de la première composition génératrice de gaz 9). Les interrupteurs 36 et 37 sont des interrupteurs normalement fermés. L'interrupteur 38 est un interrupteur normalement ouvert. L'interrupteur 37 assure la mise en court circuit du moyen d'allumage 14. L'ouverture de cet interrupteur permet le fonctionnement de ce moyen. L'ouverture de l'interrupteur 36 et la fermeture de l'interrupteur 38 permet de stériliser d'un point de vue électrique le moyen d'allumage 14.

Aucune sécurité électrique n'est prévue pour le troisième moyen d'allumage 34 dont l'action conduit, non pas à l'armement, mais à la stérilisation du micro-initiateur 1.

Une première branche 34a de ce troisième moyen d'allumage 34 est reliée au plot de contact de masse 17. Une deuxième branche 34b du troisième moyen d'allumage 34 est reliée à un plot de commande 39.

On a décrit ici un micro-initiateur de type détonateur. A titre de variante il est bien entendu possible de réaliser un micro-initiateur de type inflammateur. Il suffit pour cela de choisir comme moyen pyrotechnique d'initiation 3 une composition pyrotechnique inflammatrice.

Il est également possible de définir un micro-initiateur selon l'invention dans lequel le verrouillage de l'écran 8 est assuré, non pas par des moyens inertiels, mais par au moins un verrou électromécanique.

Une telle variante est plus particulièrement adaptée au cas des munitions qui ne sont pas tirées par canon et pour lesquelles les efforts d'inertie sont donc insuffisants.

A titre d'exemple, on a représenté aux figures 7a et 7b un verrou électromécanique 43 qui comprend une tige 44 qui se trouve en position de verrouillage dans un perçage latéral 47 porté par l'écran 8. Le micro-initiateur est représenté ici de façon très schématique et seul l'écran 8 est visible en vue de dessus dans son logement 27 aménagé dans la deuxième couche 7. Le trou transversal 23 porté par l'écran est également visible sur les figures.

La tige 44 du verrou électromécanique 43 est supportée par deux poutres conductrices 45a et 45b qui sont de dimensions différentes et raccordées chacune à un contact 46a, 46b.

Les contacts 46a,46b sont reliés à un générateur électrique (non représenté) qui sera solidaire par exemple du circuit hybride 40.

Lorsque les poutres 45a, 45b sont parcourues par un courant électrique, l'échauffement entraîne une dilatation thermique de ces deux poutres. La différence de surface entre les deux poutres entraîne un différentiel de dilatation qui conduit au pivotement de la tige 44 par rapport à l'écran 8.

Avec un dimensionnement approprié de la tige 44, de son logement 47 ainsi et des poutres 45a,45b, la tige 44 peut se dégager effectivement de son logement 47 et libérer l'écran 8 qui peut ensuite se déplacer (comme décrit précédemment) par l'action sur la face 8a de l'écran 8 des gaz engendrés par un générateur de gaz (non représenté).

## Revendications

1. Micro-initiateur (1) comprenant un moyen pyrotechnique d'initiation (3) susceptible d'être initié par un premier moyen d'allumage (13) et destiné lui-même à amorcer une charge (5), micro-initiateur dont le moyen pyrotechnique (3) est formé par une composition énergétique mise en place sur une première couche (2) d'un substrat et pouvant être reliée à la charge (5) par un canal d'amorçage (6) qui est obturé par un écran (8) mobile qui est disposé sur une deuxième couche (7) de substrat incorporée à l'initiateur, l'écran (8) pouvant être déplacé d'une position de sécurité à une position armée **caractérisé en ce que** l'écran est déploré d'une position à l'autre par l'action des gaz engendrés par un premier générateur pyrotechnique (9) lui aussi incorporé à l'initiateur (1) et initié par un second moyen d'allumage (14).

2. Micro-initiateur selon la revendication 1, **caractérisé en ce que** le premier générateur de gaz pyrotechnique (9) est mis en place sur la première couche (2) de substrat et il est mis en communication avec une face de l'écran (8) par l'intermédiaire d'une cheminée (11) formant réservoir de gaz.

3. Micro-initiateur selon la revendication 1, **caractérisé en ce que** l'écran (8) est maintenu en position de sécurité par au moins un verrou (24).

4. Micro-initiateur selon une des revendications 1 à 3, **caractérisé en ce que** l'écran (8) comporte un trou transversal (23) qui se positionne en regard du canal d'amorçage (6) lorsqu'il se trouve en position armée.

5. Micro-initiateur selon la revendication 3 et destiné à équiper une munition tirée par une arme, **caractérisé en ce qu'**il comprend un verrou (24) effacé par inertie lors du tir de la munition.

6. Micro-initiateur selon les revendications 4 et 5, **caractérisé en ce que** le verrou (24) se loge dans sa position de verrouillage dans le trou transversal (23) de l'écran.

7. Micro-initiateur selon la revendication 3, **caractérisé en ce qu'**il comprend au moins un verrou électromécanique (43).

8. Micro-initiateur selon la revendication 7, **caractérisé en ce que** le verrou électromécanique (43) est supporté par deux poutres conductrices (45a, 45b) de dimensions différentes et pivote par l'effet d'une dilatation thermique différentielle des deux poutres.

9. Micro-initiateur selon une des revendications 1 à 8, **caractérisé en ce qu'**il comporte un deuxième générateur de gaz pyrotechnique (28) qui est positionné de telle sorte que la pression des gaz engendrés pousse l'écran (8) vers sa position de sécurité.

10. Micro-initiateur selon la revendication 9, **caractérisé en ce que** le deuxième générateur (28), le volume réservé aux gaz qu'il engendre et les surfaces de l'écran (8) soumises aux pressions sont dimensionnées de telle sorte que l'effort résultant de l'action du deuxième générateur (28) est supérieure à celui résultant de l'action du premier générateur (9).

11. Micro-initiateur selon une des revendications 9 ou 10, **caractérisé en ce que** le deuxième générateur (28) est initié par une élévation de la température, sa température d'auto inflammation étant choisie inférieure à celle assurant auto inflammation du moyen pyrotechnique d'initiation (3).

12. Micro-initiateur selon une des revendications 9 à 11, **caractérisé en ce que** le deuxième générateur (28) peut être initié par un troisième moyen d'allumage (34).

13. Micro-initiateur selon une des revendications 1 à 12, **caractérisé en ce que** les différents moyens d'allumage (13, 14, 34) sont solidaires d'une troisième couche (15) de substrat qui est appliquée sur la première couche (2) portant le moyen pyrotechnique d'allumage (3) et les compositions génératrices de gaz (9, 28).

14. Micro-initiateur selon la revendication 13, **caractérisé en ce que** la troisième couche (15) de substrat comporte des moyens interrupteurs (19,36) permettant la commande des moyens d'allumage.

15. Micro-initiateur selon la revendication 14, **caractérisé en ce que** la troisième couche (15) incorpore des moyens électroniques de pilotage des interrupteurs et/ou des moyens d'allumage.

16. Micro-initiateur selon la revendication 14, **caractérisé en ce que** la troisième couche (15) est reliée à une quatrième couche (40) qui incorpore des moyens électroniques de pilotage des interrupteurs et/ou des moyens d'allumage.

## Claims

1. Micro-initiator (1) comprising pyrotechnic initiation means (3) able to be initiated by first priming means (13) itself intended to prime a charge (5), micro-initiator whose pyrotechnic means (3) are formed by an energetic composition put into place on a first layer (2) of a substrate and able to be linked to the charge (5) by a priming channel (6) blocked by a mobile screen (8) arranged on a second layer (7) of substrate incorporated into the initiator, the screen (8) being able to be moved from a safety position to an armed position, wherein the screen is moved from one position to the other by the actions of gases generated by a first pyrotechnic generator (9) also incorporated into the initiator (1) and initiated by second priming means (14).

2. A micro-initiator according to Claim 1, wherein the first pyrotechnic gas generator (9) is put into place on the first layer (2) of substrate and is made to communicate with one face of the screen (8) by means of a chimney (11) forming a gas reserve.

3. A micro-initiator according to Claim 1, wherein the screen (8) is held in the safety position by at least one lock (24).

4. A micro-initiator according to one of Claims 1 to 3, wherein the screen (8) incorporates a transversal hole (23) that is positioned facing the priming channel (6) when it is in the armed position.

5. A micro-initiator according to Claim 3 and intended to equip a piece of ammunition fired by a weapon, wherein it comprises a lock (24) that is retracted by inertia when the ammunition is fired.

6. A micro-initiator according to Claims 4 and 5, wherein the lock (24) is housed in its locking position in the transversal hole (23) in the screen.

7. A micro-initiator according to Claim 3, wherein it comprises at least one electromechanical lock (43).

8. A micro-initiator according to Claim 7, wherein the electromechanical lock (43) is supported by two conductive beams (45a, 45b) of different dimensions and pivots under the effect of the differential thermal dilation of the two beams.

9. A micro-initiator according to one of Claims 1 to 8, wherein it incorporates a second pyrotechnic gas generator (28) that is positioned such that the pressure of the gases generated pushes the screen (8) into its safety position.

10. A micro-initiator according to Claim 9, wherein the second generator (28), the gas reserve that it generates and the surfaces of the screen (8) subjected to the pressures are dimensioned such that the force resulting from the action of the second generator (28) is greater than that resulting from the action of the first generator (9).

11. A micro-initiator according to one of Claims 9 or 10, wherein the second generator (28) is initiated by an increase in the temperature, its self-ignition temperature being chosen to be lower than that ensuring the self-ignition of the pyrotechnic initiation means (3).

12. A micro-initiator according to one of Claims 9 to 11, wherein the second generator (28) may be initiated by third priming means (34).

13. A micro-initiator according to one of Claims 1 to 12, wherein the different priming means (13, 14, 34) are integral with a third layer (15) of substrate that is applied onto the first layer (2) carrying the pyrotechnic priming means (3) and the gas-generating compositions (9, 28).

14. A micro-initiator according to Claim 13, wherein the third layer (15) of substrate incorporates switch means (19, 36) enabling the control of the priming means.

15. A micro-initiator according to Claim 14, wherein the third layer (15) incorporates electronic means to pilot the switches and/or the priming means.

16. A micro-initiator according to Claim 14, wherein the third layer (15) is linked to a fourth layer (40) that incorporates electronic piloting means for the switches and/or the priming means.

## Patentansprüche

1. Mikroinitiator (1) umfassend ein pyrotechnisches Mittel zur Initiierung (3), das geeignet ist, durch ein erstes Zündmittel (13) gezündet zu werden, und das dafür vorgesehen ist, selbst eine Ladung (5) zu zünden, wobei das pyrotechnische Mittel (3) des Mikroinitiators von einer energetischen Zusammensetzung gebildet wird, die auf einer ersten Schicht (2) eines Substrats angeordnet ist und die mit der Ladung (5) über einen Zündkanal (6) verbunden sein kann, welcher durch einen beweglichen Schirm (8) verschlossen ist, welcher auf einer zweiten im Initiator eingebauten Schicht (7) von Substrat angeordnet ist, wobei der Schirm (8) von einer Sicherheitsposition in eine scharfe Position verlagert werden kann, **dadurch gekennzeichnet, dass** der Schirm durch die Einwirkung der durch einen ersten pyrotechnischen Generator (9), welcher selbst auch in den Initiator (1) eingebaut ist und durch ein zweites Zündmittel (14) initiiert wird, erzeugten Gase von einer in die andere Position verlagert wird.

2. Mikroinitiator nach Anspruch 1, **dadurch gekennzeichnet, dass** der erste pyrotechnische Gasgenerator (9) auf der ersten Schicht (2) von Substrat angeordnet ist und mit Hilfe eines Kamins (11), der ein Gasreservoir bildet, mit einer Fläche des Schirms (8) in Verbindung gebracht wird.

3. Mikroinitiator nach Anspruch 1, **dadurch gekennzeichnet, dass** der Schirm (8) durch wenigstens einen Verschluss (24) in Sicherheitsposition gehalten wird.

4. Mikroinitiator nach einem der Ansprüche 1 bis 3, **dadurch gekennzeichnet, dass** der Schirm (8) ein Querloch (23) umfasst, das sich gegenüber dem Zündkanal (6) anordnet, wenn er sich in scharfer Position befindet.

5. Mikroinitiator nach Anspruch 3, der dafür vorgesehen ist, eine von einer Waffe abgeschossene Munition auszurüsten, **dadurch gekennzeichnet, dass** er einen Verschluss (24) umfasst, der durch Trägheit beim Abschuss der Munition aufgehoben wird.

6. Mikroinitiator nach Ansprüchen 4 und 5, **dadurch gekennzeichnet, dass** der Verschluss (24) in seiner verriegelten Position im Querloch (23) des Schirms ruht.

7. Mikroinitiator nach Anspruch 3, **dadurch gekennzeichnet, dass** er wenigstens einen elektromagnetischen Verschluss (43) umfasst.

8. Mikroinitiator nach Anspruch 7, **dadurch gekennzeichnet, dass** der elektromagnetische Verschluss (43) von zwei Strom leitenden Stäben (45a, 45b) von unterschiedlichen Abmessungen gehalten wird und durch die Wirkung einer unterschiedlichen thermischen Dehnung der beiden Stäbe schwenkt.

9. Mikroinitiator nach einem der Ansprüche 1 bis 8, **dadurch gekennzeichnet, dass** er einen zweiten pyrotechnischen Gasgenerator (28) aufweist, welcher derartig angeordnet ist, dass der Druck der erzeugten Gase den Schirm (8) in seine Sicherheitsposition drückt.

10. Mikroinitiator nach Anspruch 9, **dadurch gekennzeichnet, dass** der zweite Generator (28), das für das von ihm erzeugte Gas reservierte Volumen und die den Drücken ausgesetzten Flächen des Schirms (8) derartig dimensioniert sind, dass die Kraft, die sich aus der Wirkung des zweiten Generators (28) ergibt, größer ist als diejenige, welche sich aus der Wirkung des ersten Generators (9) ergibt.

11. Mikroinitiator nach einem der Ansprüche 9 oder 10, **dadurch gekennzeichnet, dass** der zweite Generator (28) durch eine Erhöhung der Temperatur initiiert wird, wobei seine Temperatur zur Selbstzündung kleiner als diejenige gewählt wird, welche die Selbstzündung des pyrotechnischen Mittels zur Initiierung (3) gewährleistet.

12. Mikroinitiator nach einem der Ansprüche 9 bis 11, **dadurch gekennzeichnet, dass** der zweite Generator (28) durch ein drittes Zündmittel (34) initiiert werden kann.

13. Mikroinitiator nach einem der Ansprüche 1 bis 12, **dadurch gekennzeichnet, dass** die verschiedenen Zündmittel (13, 14, 34) fest mit einer dritten Schicht (15) von Substrat verbunden sind, welche auf der ersten Schicht (2) aufgebracht ist, die das pyrotechnische Zündmittel (3) und die Gas erzeugenden Zusammensetzungen (9, 28) trägt.

14. Mikroinitiator nach Anspruch 13, **dadurch gekennzeichnet, dass** die dritte Schicht (15) von Substrat Unterbrecher-Mittel (19, 36) umfasst, welche die Steuerung der Zündmittel ermöglichen.

15. Mikroinitiator nach Anspruch 14, **dadurch gekennzeichnet, dass** in die dritte Schicht (15) elektronische Mittel zur Steuerung der Unterbrecher und / oder der Zündmittel eingebaut sind.

16. Mikroinitiator nach Anspruch 14, **dadurch gekennzeichnet, dass** die dritte Schicht (15) mit einer vierten Schicht (40) verbunden ist, in welche elektronische Mittel zur Steuerung der Unterbrecher und / oder der Zündmittel eingebaut sind.
